# EUROPÄISCHE PATENTSCHRIFT

(11) **EP 1 155 871 B1**
(45) Veröffentlichungstag und Bekanntmachung des Hinweises auf die Patenterteilung: **11.08.2004**
(21) Anmeldenummer: 01111023.6
(22) Anmeldetag: 08.05.2001
(51) Int. Cl.: B41N 3/00

(54) **Verfahren zum Behandeln von erneut bebilderbaren Druckformen oder Druckformzylindern in Druckmaschinen**
Method for treating re-usable printing plates or cylinders in printing machines
Procédé pour le traitement de plaques d'impression réutilisables ou de cylindres dans les presses

(30) Priorität: 15.05.2000 DE 10024184
(43) Veröffentlichungstag der Anmeldung: 21.11.2001
(73) Patentinhaber: Koenig & Bauer Aktiengesellschaft, 97080 Würzburg (DE)
(72) Erfinder: Jentzsch, Arndt, 01640 Coswig (DE); Patzelt, Bernd, 09126 Chemnitz (DE)

(56) Entgegenhaltungen:
- US-A- 4 729 310
- PATENT ABSTRACTS OF JAPAN vol. 2000, no. 04, 31. August 2000 (2000-08-31) & JP 2000 015770 A (THINK LABORATORY CO LTD), 18. Januar 2000 (2000-01-18)

## Beschreibung

Die Erfindung betrifft ein Verfahren zum Behandeln von erneut bebilderbaren Druckformen oder Druckformzylindern in Druckmaschinen, wobei auf die zu behandelnde Oberfläche eine bebilderbare Schicht aufgebracht und diese Schicht durch eine Bebilderungseinrichtung mit einer Bildinformation beaufschlagt wird, um druckende und nichtdruckende Stellen zu erzeugen.

Aus der Druckschrift DE 195 08 843 A1 ist ein Verfahren zur Bebilderung bzw. zur Bebilderung und Neutralisation einer Druckplatte eines Druckformzylinders einer Druckmaschine bekannt. Hierbei liegen die auf die Druckplatte aufzubringenden Druckbildinformationen in digitaler Form vor. Zur Verwendung der Druckplatte in der Druckmaschine wird ein die Druckbildinformationen tragendes Medium auf die Druckplatte aufgebracht und nach dem Druckprozess abgelöst.

Die Einrichtung zur Druckplattenbebilderung enthält gegebenenfalls eine integrierte Aushärteeinrichtung und eine Ablöseeinrichtung. Die Aushärtung des auf die Druckplatte aufgebrachten Mediums erfolgt mittels UV-Härtung oder Strahlenhärtung. Über die Funktion der Ablöseeinrichtung werden keine näheren Ausführungen gemacht.

Aus der Druckschrift DE 41 23 959 C1 ist ein Verfahren zur Regenerierung einer vorzugsweise vorher direkt bebilderten für den Offsetdruck geeigneten Druckform bekannt. Die Regenerierung der Druckplatte umfasst die Entfernung der Bebilderung auf der Druckform und eine Hydrophilierung der Oberfläche der Druckform. Gemäß dieser Druckschrift erfolgt die Regenerierung dadurch, dass auf die Druckform ein ionisiertes Prozessgas mittels einer Beaufschlagungseinrichtung aufgebracht wird, wobei ein reaktives Löschen der Bebilderung und die gleichzeitige Hydrophilierung in einem Prozessschritt vorgenommen wird. Die dabei entstehenden flüchtigen Reaktionsprodukte werden mittels einer Absaugvorrichtung abgeführt.

Nachteilig an dieser Regenerierungseinrichtung ist der hohe technische Aufwand, der für die Regenerierung der Druckplatten betrieben werden muss.

Ausgehend von diesem Stand der Technik ist es Aufgabe der Erfindung, ein Verfahren zu schaffen, das für in der Druckmaschine bebilderte Druckformen oder für bebilderte Druckformzylinder eine schnelle und ohne großen Aufwand zu bewerkstelligende Wiederverwendung zur erneuten Bebilderung ermöglicht.

Erfindungsgemäß wird die Aufgabe durch die Merkmale des Anspruchs 1 gelöst.

Die Erfindung hat den Vorteil, dass durch das erfindungsgemäße Verfahren zusätzliche Löscheinrichtungen nicht mehr erforderlich sind. Die Einrichtung arbeitet funktionssicher und energiesparend.

Anhand eines Ausführungsbeispieles soll die Erfindung nachfolgend näher erläutert werden.

Die dazugehörige Zeichnung zeigt ein Druckwerk 1 einer Mehrfarben - Bogenoffsetrotationsdruckmaschine. Jedes Druckwerk 1 enthält als bogenführende Zylinder einen Druckzylinder 2 und einen Übergabezylinder 3 und als druckbildübertragende Zylinder einen Druckformzylinder 4 und einen Gummizylinder 5.

Jedem Druckformzylinder 4 ist ein Farbwerk 6 und ein Feuchtwerk 7 zugeordnet. Auf dem Druckformzylinder 4 kann auch eine (hier nicht dargestellte Druckform) aufgespannt sein.

Dem Druckformzylinder 4 ist weiterhin eine als Kammerrakel/Rasterwalzen-Kombination ausgeführte Beschichtungseinrichtung 8, eine Bebilderungseinrichtung 9 und ggf. eine Entwickler-Einheit 10 zugeordnet. Die Bebilderungseinrichtung 9 zur Bebilderung des Druckformzylinders 4 ist als eine Ablations- Einrichtung auf Laser-Basis ausgeführt.

Das erfindungsgemäße Verfahren wird wie folgt realisiert:

Bei abgestelltem Druck und abgestelltem Farb- und Feuchtwerk 6; 7 wird durch die Beschichtungseinrichtung 8 ein Medium auf die Oberfläche des Druckformzylinder 4 oder - falls mit einer Druckplatte gearbeitet wird - dieses Medium auf die Oberfläche der Druckplatte aufgebracht. Dadurch wird eine Schicht 11 gebildet. Diese kann auch durch andere Einrichtungen erzeugt werden, beispielsweise nach dem Ink-Jet-Prinzip.

Die aufgebrachte Schicht 11 kann nun, je nach Druckverfahren, farbführende oder farbabweisende Eigenschaften aufweisen. In einem Fall ist die Schicht 11 farbfreundlich und die Oberfläche des Druckformzylinder 4 feuchtmittelfreundlich. Als Medium kann eine Farbe oder ein farbähnliches Produkt verwendet werden. In einem andern Fall ist das Medium feuchtmittelfreundlich und der Druckformzylinder 4 ist farbfreundlich.

Das Medium für die Schicht 11 ist in der Regel selbsthärtend. Ist die Aushärtung des Mediums nicht selbsttätig möglich, kann parallel zur Beschichtung die Aushärtung über UV-Licht (Polymerisation) oder über eine Laserstrahltrocknung und Einbrennen erfolgen. Nach einer anderen Variante ist es auch möglich, das Medium zu erhitzen, auf den Druckformzylinder 4 aufzubringen und die Verfestigung durch Kühlung zu erreichen.

Der nach dem Aufbringen des Mediums präparierte Druckformzylinder 4 kann nunmehr durch die Bebilderungseinrichtung 9 bebildert werden.

Dabei werden in einem nicht dargestellten Rechner Daten für den Druckprozess in allgemein bekannter Art und Weise aufbereitet und der Einrichtung zur Druckformzylinder-Bebilderung zugeleitet. Die Rotationsgeschwindigkeit des Druckformzylinders 4 wird mit der zeilengesteuerten Geschwindigkeit der Bebilderungseinrichtung 9 synchronisiert. Im Ergebnis des Bebilderungsprozesses wird die Oberfläche der Schicht mit einer Bildinformation beaufschlagt, so dass druckende und nichtdruckende Stellen entstehen. Je nachdem, ob die Schicht 11 farbfreundlich oder feuchtmittelfreundlich ist, führt die Ablation der Schicht 11 zu druckenden oder nichtdruckenden Stellen auf der Oberfläche des Druckformzylinders 4.

An die Bebilderung schließt sich ggf. ein Entwicklungsvorgang an, um die Bildinformation auf der Oberfläche des Druckformzylinders 4 bzw. der Druckplatte zu fixieren.

Nachfolgend wird der Druckprozess vollzogen. Dieser kann auf konventionelle Art mittels Farbe und Wasser oder im Trockenoffset nach dem Toray-Verfahren erfolgen.

Nach dem Druckvorgang wird die Bebilderung des Druckformzylinder 4 entfernt. Dies erfolgt ebenfalls durch eine Ablations-Einrichtung auf Laser-Basis, wobei vorzugsweise die für die Bebilderung verwendete Bebilderungseinrichtung 9 zur Anwendung kommt. Dabei wird die Schicht 11 erfindungsgemäß mit der gegenüber der Bebilderung invertierten Bildformation beaufschlagt, so dass - je nach Druckverfahren - die druckenden bzw. nichtdruckenden Stellen der Schicht 11 beseitigt werden.

Eine vorteilhafte Ausführung der Erfindung besteht darin, den Durchmesser des LaserStrahls zum Übermitteln der invertierten Bildinformation zu vergrößern. Damit kann die Zuverlässigkeit der Bildablösung vergrößert werden. In einer anderen Ausführung wird der Durchmesser des Laser-Strahles beibehalten, aber die Punktmatrix der invertierten Bildinformation wird gezielt überfüllt, also die Anzahl der Punkte vergrößert.

Die Bebilderung, das Aushärten der aufgetragenen Schicht 11, das Entwickeln und die Bildablösung sollten vorzugsweise bei rotierendem Druckformzylinder 4 erfolgen. Dafür ist der Druckformzylinder 4 vom Antrieb abkuppelbar und weist für die Bebilderung und Bildablösung einen eigenen Antrieb auf.

Das oben beschriebene Verfahren beschränkt sich nicht auf den Offsetdruck. Beim FlexoDruck liegt die Schicht 11 gleichsam in Form eines Sleeves oder einer Polymerplatte vor. Die Bildinformation wird analog wie oben beschrieben mit der Bebilderungseinrichtung 9 aufgebracht. Der Ablöse- bzw. Löschvorgang wird ebenso mit der invertierten Bildinformation durchgeführt, wobei dann damit die Oberfläche des Sleeves oder der Polymerplatte egalisiert wird.

### Aufstellung der verwendeten Bezugszeichen

- 1: Druckwerk
- 2: Druckzylinder
- 3: Übergabezylinder
- 4: Druckformzylinder
- 5: Gummizylinder
- 6: Farbwerk
- 7: Feuchtwerk
- 8: Beschichtungseinrichtung
- 9: Bebilderungseinrichtung
- 10: Entwickler-Einheit
- 11: Schicht

## Patentansprüche

1. Verfahren zum Behandeln von erneut bebilderbaren Druckformen oder Druckformzylindern in Druckmaschinen, wobei auf die zu behandelnde Oberfläche eine bebilderbare Schicht (11) aufgebracht wird und diese Schicht (11) durch eine Bebilderungseinrichtung (9) mit einer Bildinformation beaufschlagt wird, um druckende und nichtdruckende Stellen zu erzeugen,
**dadurch gekennzeichnet, dass**
zum Ablösen der Schicht (11) oder zum Egalisieren der Oberfläche diese durch eine Bebilderungseinrichtung (9) mit der invertierten Bildinformation beaufschlagt wird.

2. Verfahren zum Behandeln von erneut bebilderbaren Druckformen oder Druckzylindern nach Anspruch 1, **dadurch gekennzeichnet, dass** die Bebilderungseinrichtung (9) zum Bebildern der Schicht (11) mit der Bebilderungseinrichtung (9) zum Ablösen oder Egalisieren der Schicht (11) identisch ist.

3. Verfahren zum Behandeln von erneut bebilderbaren Druckformen oder Druckzylindern nach den Ansprüchen 1 und 2, **dadurch gekennzeichnet, dass** die Bebilderungseinrichtung (9) als Ablations-Einrichtung auf Laser-Basis ausgeführt ist.

4. Verfahren zum Behandeln von erneut bebilderbaren Druckformen oder Druckzylindern nach Anspruch 1, **dadurch gekennzeichnet, dass** die Bildinformation zum Erzeugen von auf der Oberfläche der Druckform oder des Druckformzylinders (4) angeordneter druckender Stellen führt.

5. Verfahren zum Behandeln von erneut bebilderbaren Druckformen oder Druckzylindern nach Anspruch 1, **dadurch gekennzeichnet, dass** die Bildinformation zum Erzeugen von auf der Oberfläche der Druckform oder des Druckzylinders (4) angeordneter nichtdruckender Stellen führt.

6. Verfahren zum Behandeln von erneut bebilderbaren Druckformen oder Druckzylindern nach den Ansprüchen 1 und 2, **dadurch gekennzeichnet, dass** bei der invertierten Bildinformation der Durchmessers des Laser-Strahles vergrößert wird.

7. Verfahren zum Behandeln von erneut bebilderbaren Druckformen oder Druckzylindern den Ansprüchen 1 und 2, **dadurch gekennzeichnet, dass** die Punktmatrix der invertierten Bildinformation gezielt überfüllt wird.

## Claims

1. Method of treating printing formes or printing forme cylinders, to which images can be reapplied, in printing machines, wherein a layer (11) to which an image can be applied is coated on the surface to be treated and this layer (11) is acted on by imaging equipment (9) with image information in order to produce printing and non-printing locations, **characterised in that** for detaching the layer (11) or for equalising the surface this is acted on by imaging equipment (9) with the inverse image information.

2. Method of treating printing formes or printing cylinders, to which images can be reapplied, according to claim 1, **characterised in that** the imaging equipment (9) for imaging the layer (11) is identical with the imaging equipment (9) for detaching or equalising the layer (11).

3. Method of treating printing formes or printing cylinders, to which images can be reapplied, according to claims 1 and 2, **characterised in that** the imaging equipment (9) is constructed as ablation equipment on a laser basis.

4. Method of treating printing formes or printing cylinders, to which images can be reapplied, according to claim 1, **characterised in that** the image information for producing printing locations arranged on the surface of the printing forme or of the printing forme cylinder (4) leads.

5. Method of treating printing formes or printing cylinders, to which images can be reapplied, according to claim 1, **characterised in that** the image information for producing non-printing locations arranged on the surface of the printing forme or of the printing forme cylinder (4) leads.

6. Method of treating printing formes or printing cylinders, to which images can be reapplied, according to claims 1 and 2, **characterised in that** in the case of the inverse image information the diameter of the laser beam is increased.

7. Method of treating printing formes or printing cylinders, to which images can be reapplied, according to claims 1 and 2, **characterised in that** the dot matrix of the inverse image information is selectively overfilled.

## Revendications

1. Procédé pour le traitement de plaques d'impression réutilisables ou de cylindres dans les presses, selon lequel une couche (11) dessinable est appliquée sur la surface à traiter et cette couche (11) est frappée d'une information d'image par un dispositif d formateur de dessins (9) afin de créer des espaces imprimables et non imprimables,
**caractérisé en ce que**
pour décoller la couche (11) ou pour égaliser la surface, celle-ci est frappée d'une information d'image invertie par un dispositif formateur de dessins (9).

2. Procédé pour le traitement de plaques d'impression réutilisables ou de cylindres selon la revendication 1,
**caractérisé en ce que**
le dispositif formateur de dessins (9) permettant de former des dessins sur la couche (11) est identique à celui servant à décoller ou à égaliser la couche (11).

3. Procédé pour le traitement de plaques d'impression réutilisables ou de cylindres selon les revendications 1 et 2,
**caractérisé en ce que**
le dispositif formateur de dessins (9) est conçu en tant que dispositif d'ablation sur un support laser.

4. Procédé pour le traitement de plaques d'impression réutilisables ou de cylindres selon la revendication 1,
**caractérisé en ce que**
l'information d'image conduit à la création d'espaces imprimables disposés à la surface de la plaque d'impression ou du cylindre (4).

5. Procédé pour le traitement de plaques d'impression réutilisables ou de cylindres selon la revendication 1,
**caractérisé en ce que**
l'information d'image conduit à la création d'espaces non imprimables disposés à la surface de la plaque d'impression ou du cylindre (4).

6. Procédé pour le traitement de plaques d'impression réutilisables ou de cylindres selon les revendications 1 ou 2 ?
**caractérisé en ce que**
le diamètre du faisceau laser augmente lorsque l'information d'image est invertie.

7. Procédé pour le traitement de plaques d'impression réutilisables ou de cylindres selon les revendications 1 et 2,
**caractérisé en ce que**
la matrice de points de l'information d'image invertie est surchargée de manière ciblée.
